# EUROPÄISCHE PATENTSCHRIFT

(11) **EP 1 261 808 B1**
(45) Veröffentlichungstag und Bekanntmachung des Hinweises auf die Patenterteilung: **28.04.2004**
(21) Anmeldenummer: 01915078.8
(22) Anmeldetag: 06.03.2001
(51) Int. Cl.: F15B 11/032

(54) **LINEARANTRIEB MIT INTEGRIERTEM PNEUMOHYDRAULISCHEN DRUCKÜBERSETZER**
LINEAR DRIVE COMPRISING AN INTEGRATED PNEUMOHYDRAULIC PRESSURE INTENSIFIER
ENTRAINEMENT LINEAIRE A MULTIPLICATEUR DE PRESSION HYDROPNEUMATIQUE INTEGRE

(30) Priorität: 07.03.2000 DE 10011002
(43) Veröffentlichungstag der Anmeldung: 04.12.2002
(73) Patentinhaber: Kontec GmbH, 70825 Korntal-Münchingen (DE)
(72) Erfinder: VAN DE LÖCHT, Heinrich, 76461 Muggensturm (DE); JÄSCHKE, Holger, 74523 Schwäbisch Hall (DE)
(74) Vertreter: Patentanwalts-Partnerschaft, Rotermund + Pfusch + Bernhard
(86) Internationale Anmeldenummer: PCT/DE2001/000827
(87) Internationale Veröffentlichungsnummer: WO 2001/066958

(56) Entgegenhaltungen:
- DE-A- 2 258 593
- DE-A- 19 758 159
- US-A- 2 945 353

## Beschreibung

Die Erfindung betrifft einen Linearantrieb mit integriertem pneumohydraulischen Druckübersetzer mit den Merkmalen des Oberbegriffs des Anspruchs 1.

Aus der DE 197 58 159 A1 ist ein derartiger Linearantrieb bekannt, der einen Pneumatikzylinder aufweist, in dem eine Pneumatikkolbenanordnung axial verstellbar gelagert ist. Diese Pneumatikkolbenanordnung weist zwei axial voneinander beabstandete Endkolben auf, zwischen denen die Pneumatikkolbenanordnung einen Hydraulikzylinder enthält, in dem ein Plunger und ein Hydraulikkolben axial verstellbar gelagert sind. Der Plunger ist aus dem Hydraulikzylinder herausgeführt, wobei der Plunger den zugeordneten Endkolben der Pneumatikkolbenanordnung durchdringt. Der Plunger ist außerdem am Pneumatikzylinder an einem den Pneumatikzylinder axial verschließenden Zylinderboden befestigt. Der Hydraulikkolben treibt eine Antriebsstange an, die auf der dem Plunger abgewandten Seite aus dem Hydraulikzylinder und aus dem Pneumatikzylinder herausgeführt ist, wobei die Antriebsstange den zugehörigen Endkolben der Pneumatikkolbenanordnung sowie einen zugeordneten, den Pneumatikzylinder verschließenden Zylinderboden durchdringt.

Zwischen dem Plunger und dem Hydraulikzylinder ist durch eine entsprechende Dimensionierung ein Ringraum ausgebildet, dessen Volumen von der Axialstellung der Pneumatikkolbenanordnung relativ zum Plunger abhängt.

Die Pneumatikkolbenanordnung weist außerdem eine den Hydraulikzylinder radial umhüllende, hülsenförmige Membran auf, wobei radial zwischen dieser Membran und dem Hydraulikzylinder ein Hydraulikspeicher ausgebildet ist, der über eine Hydraulikverbindung mit dem Inneren des Hydraulikzylinders kommuniziert.

Während einer Schnellhubphase ist die Hydraulikverbindung offen und der Hydraulikkolben ist in Vorhubrichtung der Antriebsstange vorgespannt und steht relativ zur Pneumatikkolbenanordnung still. Dabei verstellt sich die Pneumatikkolbenanordnung relativ zum Plunger, wobei sich dieser aus dem Hydraulikzylinder herausbewegt. Hierdurch reduziert sich einerseits das Volumen des Ringraumes und vergrößert sich andererseits das Volumen des mit Hydraulikmittel befüllten Inneren des Hydraulikzylinders. Durch die offene Hydraulikverbindung strömt dabei Hydraulikmittel aus dem Hydraulikspeicher in das Innere des Hydraulikzylinders.

Während einer Krafthubphase ist die Hydraulikverbindung gesperrt und die Pneumatikkolbenanordnung bewegt sich relativ zum Hydraulikkolben, so daß sich durch das weiterhin abnehmende Volumen des Ringraumes im Hydraulikzylinder ein den Hydraulikkolben antreibenden Hochdruck aufbaut, sobald die Antriebsstange auf ein Hindernis trifft. Dabei bewegt sich die Antriebsstange relativ zum Pneumatikzylinder mit einer relativ kleinen Hubgeschwindigkeit. Da im Inneren des so aufgebauten Linearantriebes ein relativ niedriger Pneumatikdruck in einen relativ hohen Hydraulikdruck umgewandelt wird, besitzt der Linearantrieb einen integrierten pneumohydraulischen Druckübersetzer.

Bei einem derartigen Linearantrieb besteht das Problem, daß das Pneumatikmittel, insbesondere Luft, mit der Zeit die Membran durchdringt, insbesondere durch Diffusionsvorgänge, und dadurch in den Hydraulikspeicher eindringt und somit auf die Hydraulikseite des Linearantriebs gelangt. Es liegt auf der Hand, daß ein kompressibles Pneumatikmittel die Leistungsfähigkeit des Hydrauliksystems erheblich beeinträchtigt.

Die vorliegende Erfindung beschäftigt sich mit dem Problem, einen Linearantrieb der eingangs genannten Art so auszugestalten, daß der Eintritt des Pneumatikmittels in das Hydrauliksystem des Linearantriebs vermindert wird.

Dieses Problem wird erfindungsgemäß durch einen Linearantrieb mit den Merkmalen des Anspruchs 1 gelöst.

Die Erfindung beruht auf dem allgemeinen Gedanken, im Inneren der Membran eine entlüftete Zwischenschicht auszubilden, die den Hydraulikspeicher umhüllt. Unter einer "Entlüftung" wird hierbei das Anlegen eines Entgasungsdruckes verstanden, der niedriger ist als der außen an der Membran herrschende Pneumatikdruck. Durch diese Maßnahme gelangt das von radial außen in die Membran eindringende Pneumatikmittel maximal bis zur Zwischenschicht, da diese entlüftet ist und das Pneumatikgas dementsprechend aus der Zwischenschicht austreten kann. Die Erfindung beruht dabei auf der Erkenntnis, daß das Pneumatikmittel vor allem dann in die Membran eindringt bzw. durch die Membran hindurchdringt, wenn sich das Pneumatikmittel auf einem erhöhten Druckniveau befindet. Eine solche Diffusion findet dementsprechend nicht entgegen eines Überdruckes statt, sondern stets in Richtung eines Druckgefälles. Durch die Wirkungsweise der Membran herrscht im Hydraulikspeicher zumindest derselbe Druck wie außerhalb der Membran, so daß in der Zwischenschicht relativ zur außenliegenden Umgebung der Membran und zum Hydraulikspeicher ein Unterdruck herrscht. Folglich hat das von außen durch die Membran hindurchdringende Pneumatikmittel in der Zwischenschicht keinen weiteren Antrieb, um von der Zwischenschicht aus in die Membran einzudringen.

Die entlüftete Zwischenschicht kann beispielsweise dadurch ausgebildet werden, daß eine Hälfte der Membran über die andere Hälfte übergestülpt wird.

Entsprechend einer bevorzugten Ausführungsform weist die Membran eine Innenmembran und eine Außenmembran auf, zwischen denen die Zwischenschicht ausgebildet ist. Hierdurch ergibt sich ein besonders einfach realisierbare= Aufbau für eine Membran mit innenliegender Zwischenschicht.

Gemäß einer vorteilhaften Ausführungsform können an mindestens einer der Zwischenschicht zugewandten Seite mehrere axial verlaufende Nuten ausgebildet sein, die mit einer in Umfangsrichtung verlaufenden Ringnut kommunizieren, die ihrerseits mit einer Pneumatikverbindung kommunizieren, die an der Zwischenschicht den Entgasungsdruck anlegt. Durch diese Maßnahme wird der Austrag von Pneumatikmittel aus der Zwischenschicht vereinfacht.

Bei einer Weiterbildung kann eine die Membran radial umhüllende pneumatische Vorspannungskammer vorgesehen sein, die mit einem vom Plunger durchdrungenen Abschnitt des Pneumatikzylinders kommuniziert und gegenüber einem von der Antriebsstange durchdrungenen Abschnitt des Pneumatikzylinders abgedichtet ist. Durch diese Maßnahme herrscht in der Vorspannungskammer im wesentlichen derselbe Pneumatikdruck, wie in dem vom Plunger durchdrungenen Abschnitt des Pneumatikzylinders. Während der Schnellhubphase wirkt daher der die Pneumatikkolbenanordnung in Vorhubrichtung antreibende Pneumatikdruck auch auf die Membran, wodurch eine Vorspannung auf den Hydraulikspeicher aufgeprägt wird, so daß das Hydraulikmittel durch diese Vorspannung angetrieben in den Hydraulikzylinder eintritt. Auf diese Weise können Kavitätseffekte reduziert werden.

Vorteilhafterweise kann die Pneumatikkolbenanordnung eine die Membran radial umgebende zylindrische Hülse aufweisen, wobei radial zwischen dieser Hülse und der Membran die Vorspannungskammer ausgebildet ist. Durch diese Maßnahme kann die Membran bei aufgefülltem Hydraulikspeicher mit der Hülse radial in Kontakt kommen, wodurch ein relativ großes Speichervolumen für den Hydraulikspeicher erzielbar ist.

Weitere wichtige Merkmale und Vorteile der erfindungsgemäßen Vorrichtung ergeben sich aus den Unteransprüchen, aus den Zeichnungen und aus der zugehörigen Figurenbeschreibung anhand der Zeichnungen.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein bevorzugtes Ausführungsbeispiel der Erfindung ist in den Zeichnungen dargestellt und wird in der nachfolgenden Beschreibung näher erläutert.

Es zeigen, jeweils schematisch,
- Fig. 1 bis 4: einen Längsschnitt durch einen erfindungsgemäßen Linearantrieb bei verschiedenen Hubstellungen,
- Fig. 5: einen Längsschnitt durch eine Membran bei einem vergrößertem Maßstab und
- Fig. 6: einen Querschnitt entsprechend den Schnittlinien VI in Fig. 5 durch eine Außenmembran bei einem anderen Maßstab.

Entsprechend den Fig. 1 bis 4 weist ein erfindungsgemäßer Linearantrieb 1 einen Pneumatikzylinder 2 auf, der an seinen axialen Enden jeweils durch einen Zylinderboden 3 bzw. 4 verschlossen ist. Im Inneren des Pneumatikzylinders 2 ist eine Pneumatikkolbenanordnung 5 axial verstellbar gelagert. Diese Pneumatikkolbenanordnung 5 weist zwei axial voneinander beabstandete Endkolben 6 bzw. 7 auf, zwischen denen sich ein Hydraulikzylinder 8 erstreckt. Der Hydraulikzylinder 8 ist radial außen von einer hülsenförmigen Membran 9 aus einem herkömmlichen elastischen Material umgeben, die an ihren axialen Enden jeweils an einem Aufnahmering 10 bzw. 11 befestigt ist. Jeder dieser Aufnahmeringe 10 und 11 ist mit dem zugeordneten Endkolben 5 bzw. 6 fest verbunden.

Die Pneumatikkolbenanordnung 5 weist außerdem eine zylindrische Hülse 12 auf, die die Membran 9 radial außen umhüllt und sich in axialer Richtung von dem einen Endkolben 6 bis zum anderen Endkolben 7 erstreckt, so daß auch die Aufnahmeringe 10 und 11 in der Hülse 12 untergebracht sind. Die Hülse 12 ist so dimensioniert, daß sich radial zwischen der Hülse 12 und dem Pneumatikzylinder 2 ein Ringraum 13 ausbildet, der über wenigstens eine Radialöffnung 14 mit einer Umgebung 15 des Pneumatikzylinders 2 kommuniziert. In axialer Richtung ist der Ringraum 13 durch Radialdichtungen 16 bzw. 17 gegenüber dem Pneumatikzylinder 2 abgedichtet, die in den Endkolben 6 bzw. 7 untergebracht sind.

Die Pneumatikkolbenanordnung 5 trennt im Pneumatikzylinder 2 zwei Kammern bzw. Abschnitte 19 und 20 axial voneinander ab. Entsprechend den Fig. 1 bis 4 ist der linke Abschnitt 19 axial zwischen dem linken Zylinderboden 3 und dem linken Endkolben 6 und der rechte Abschnitt 20 axial zwischen dem rechten Zylinderboden 4 und dem rechten Endkolben 7 ausgebildet.

Radial zwischen der Hülse 12 und der Membran 9 ist eine ringförmige Vorspannungskammer 18 ausgebildet, die in axialer Richtung an einem Ende gegenüber der Hülse 12 abgedichtet ist und die an ihrem anderen Ende über eine pneumatische Verbindungsleitung 21 mit dem linken Zylinderabschnitt 19 kommuniziert. Die Abdichtung der Vorspannungskammer 18 gegenüber der Hülse 12 wird hier durch einen an der Membran 9 ausgebildeten, davon radial vorstehenden Dichtkragen 31 realisiert. Die Verbindungsleitung 21 besteht dabei aus einer den Endkolben 6 durchdringenden Bohrung 22, einer in den Aufnahmering 10 eindringenden Bohrung 23, einer Stichbohrung 24 und aus einem radialen Spalt 25 zwischen der Hülse 12 und dem Aufnahmering 10.

Am linken Zylinderboden 3 ist ein Plunger 26 befestigt, der den linken Teilkolben 6 abgedichtet durchdringt und in den Hydraulikzylinder 8 eindringt, wobei radial zwischen dem Hydraulikzylinder 8 und dem Plunger 26 ein Ringraum 27 ausgebildet ist. Anstelle eines Ringraumes 27 könnte auch ein anderer, sich in axialer Richtung erstreckender Raum vorgesehen sein, der z.B. durch eine oder mehrere Axialnuten ausgebildet ist.

Im Hydraulikzylinder 8 ist außerdem ein Hydraulikkolben 28 axial verstellbar gelagert, der mit einer Antriebsstange 29 antriebsverbunden ist, die den rechten Endkolben 7 abgedichtet durchdringt und außerdem den rechten Zylinderboden 4 abgedichtet durchdringt und so aus dem Pneumatikzylinder 2 axial herausragt. Ein vorangehendes Ende 30 der Antriebsstange 29 ist lediglich in Fig. 1 wiedergegeben, da die Antriebsstange 29 in den Fig. 2 bis 3 aufgrund ihres Hubes aus dem darstellbaren Bereich herausragt.

Radial zwischen der Membran 9 und dem Hydraulikzylinder 8 ist ein ringförmiger Hydraulikspeicher 32 ausgebildet, der über eine Hydraulikverbindung 33 mit einem Inneren 34 des Hydraulikzylinders 8 kommuniziert. Die Hydraulikverbindung 33 besteht dabei aus einer Stichleitung 35, einem Ringraum 36 und einer Radialbohrung 37, die mit dem Hydraulikspeicher 32 kommuniziert.

Im Inneren der Membran 9 ist eine hülsenförmige Zwischenschicht 38 ausgebildet, die über eine Pneumatikverbindung 39 mit der Umgebung 15 kommuniziert. Die Pneumatikverbindung 39 wird hierbei durch eine an die Zwischenschicht 38 angrenzende Ringnut 40, einen damit kommunizierend verbundenen Ringraum 41, einen radialen Spalt 42 zwischen dem Aufnahmering 11 und der Hülse 12 sowie einem axialen Durchgang 43 zwischen dem Aufnahmering 11 und dem zugehörigen Endkolben 7 gebildet. Der radiale Durchgang 43 kommuniziert mit dem Ringraum 13 und somit über die Radialöffnung 14 mit der Umgebung 15. Während der rechte Aufnahmering 11 pneumatisch durchlässig mit der Hülse 12 und mit dem Endkolben 7 verbunden ist, sind beim gegenüberliegenden Aufnahmering 10 Dichtmittel 44 vorgesehen, die den linken Aufnahmering 10 einerseits gegenüber der Hülse 12 und andererseits gegenüber dem linken Endkolben 6 abdichten.

Im linken Zylinderboden 3 ist ein Hydraulikanschluß 56 ausgebildet, der über einen zentralen Kanal 58 im Plunger 26 mit dem Inneren 34 des Hydraulikzylinders 8 kommuniziert. Über diesen Hydraulikanschluß 56 kann Hydraulikmittel in den Hydraulikzylinder 8 eingefüllt werden, bzw. kann fehlendes Hydraulikmittel bedarfsabhängig nachgefüllt werden.

Bei einer besonderen Ausführungsform kann in diesen Hydraulikanschluß 56 ein Drucksensor 57 eingesetzt sein, der den Hydraulikdruck im Hydraulikzylinder 8 überwacht. Dieser Drucksensor 57 ist beispielhaft in Fig. 1 mit unterbrochenen Linien angedeutet. Mit Hilfe des Drucksensors 57 kann während des Betriebs des Linearantriebs 1 der Druckverlauf überwacht werden. Dies ist beispielsweise für die Qualitätssicherung wichtig.

Entsprechend Fig. 5 weist die Membran 9 eine radial innenliegende Innenmembran 45 sowie eine radial außenliegende Außenmembran 46 auf. Radial zwischen Innenmembran 45 und Außenmembran 46 ist die Zwischenschicht 38 ausgebildet, die an dem in Fig. 5 rechts wiedergegebenen axialen Ende an die Ringnut 40 angrenzt. Diese Ringnut 40 weist wenigstens eine, hier zwei, radiale Öffnung 47 auf, die eine Kommunikation zwischen der Ringnut 40 und dem Ringraum 41 (vgl. Fig. 1 bis 4) ermöglicht. Der Dichtkragen 31 ist an der Außenmembran 46 ausgebildet.

Die axialen Enden der Innenmembran 45 sind durch radial nach außen abstehende Ringkragen 48 bzw. 49 ausgebildet, die axial außen die Außenmembran 46 radial übergreifen. Auch die axialen Enden der Außenmembran 46 sind in Form von radial nach außen abstehenden Ringkragen 50 bzw. 51 ausgebildet, wobei die Ringkragen 48 und 49 der Innenmembran 45 und die Ringkragen 50 und 51 der Außenmembran 46 axial dichtend aneinander anliegen. Um die Dichtwirkung zwischen den Ringkragen 48 bis 51 der Membranen 45, 46 zu verbessern, weisen die Ringkragen 48 bis 51 an den aneinander zugewandten Seiten ringförmige Vertiefungen 52 und Vorsprünge 53 auf, die komplementär zueinander ausgebildet sind und axial ineinandergreifen. Neben einer verbesserten Dichtwirkung wird außerdem eine formschlüssige Kopplung der beiden Membranen 45, 46 erreicht.

Entsprechend Fig. 6 kann die Außenmembran 46 an ihrer der Innenmembran 45 zugewandten Innenseite 54 mit mehreren axial verlaufenden Nuten 55 versehen sein, die vorzugsweise sternförmig entlang des Innenumfangs der Außenmembran 46 verteilt sind. Die axialen Nuten 55 kommunizieren jeweils mit der Ringnut 40.

Der erfindungsgemäße Linearantrieb 1 arbeitet wie folgt:

Während einer Schnellhubphase gemäß den Fig. 1 und 2 treibt ein pneumatischer Hochdruck im linken Zylinderabschnitt 19 die Pneumatikkolbenanordnung 5 nach rechts an. Da der antreibende Pneumatikdruck auch in der Vorspannungskammer 18 herrscht, wird dieser auf das Hydraulikmedium und somit über die offene Hydraulikverbindung 33 auf das Innere 34 des Hydraulikzylinders 8 übertragen. Dementsprechend ist der Hydraulikkolben 28 in seine rechte Endstellung vorgespannt. Solange die Hydraulikverbindung 33 offen ist, stehen der Hydraulikkolben 28 und somit auch die Antriebsstange 29 relativ zum Hydraulikzylinder 8 und folglich relativ zur Pneumatikkolbenanordnung 5 still. Dementsprechend wird die Antriebsstange 29 mit derselben Geschwindigkeit wie die Pneumatikkolbenanordnung 5 nach rechts verstellt.

Während Fig. 1 die Ausgangsstellung für einen Vorhub der Antriebsstange 29 wiedergibt, zeigt Fig. 2 eine Position, bei der sich die Pneumatikkolbenanordnung 5 und somit die Antriebsstange 29 bereits nach rechts verstellt haben. Durch die Verstellbewegung der Pneumatikkolbenanordnung 5 findet eine Relativverstellung zwischen dem Plunger 26 und dem Hydraulikzylinder 8 statt. Dementsprechend wird das Volumen des Inneren 34 des Hydraulikzylinders 8 vergrößert. Durch die offene Hydraulikverbindung 33 kann Hydraulikmittel aus dem Hydraulikspeicher 32 in das Innere 34 nachfließen. Durch die Vorspannung der Membran 9 wird dabei gewährleistet, daß es beim Herausbewegen des Plungers 26 aus dem Hydraulikzylinder 8 nicht zu Kavitätserscheinungen kommt.

Sobald die Antriebsstange 29 auf ein Hindernis trifft, bleibt sie zunächst stehen, wodurch der Hydraulikkolben 29 in das Innere 34 des Hydraulikzylinders 8 eindringt, da sich die Pneumatikkolbenanordnung 5 weiter nach rechts verstellt. Auf diese Weise wird die Hydraulikverbindung 33 gesperrt und dadurch die Krafthubphase entsprechend den Fig. 3 und 4 eingeleitet. Während dieser Krafthubphase verstellt sich die Pneumatikkolbenanordnung 5 weiter nach rechts, wodurch sich der Plunger 26 weiter aus dem Inneren 34 des Hydraulikzylinders 8 herausbewegt. Dadurch verringert sich das Volumen des Ringraumes 27. Das darin enthaltene Hydraulikmittel tritt in das Innere 34 ein, wodurch im Inneren 34 der Druck stark ansteigt, so daß hier eine Übersetzung des pneumatischen Drukkes in einen hydraulischen Hochdruck stattfindet. Da das Hydraulikmittel im Vergleich zum Pneumatikmittel inkompressibel ist, kommt es zu einer Zwangsverstellung des Hydraulikkolbens 28 und somit der Antriebsstange 29 nach rechts, wobei dieser Krafthub mit einer geringen Geschwindigkeit, jedoch mit einer hohen Vorschubskraft erfolgt.

Während des Betriebs des Linearantriebs 1 kann es durch den in der Vorspannungskammer 18 herrschenden Pneumatikdruck dazu kommen, daß Pneumatikmittel in die Membran 9 radial von außen nach Innen eindringt, oder hineindiffundiert. Sobald das Pneumatikmittel die Außenmembran 46 durchdrungen hat, gelangt das Pneumatikmittel in die Zwischensicht 38, die über die Pneumatikverbindung 39 mit der Umgebung 15 kommuniziert. Dementsprechend herrscht in der Zwischenschicht 38 im wesentlichen der Umgebungsdruck, der erheblich niedriger ist, als der in der Vorspannungkammer 18 herrschende Pneumatikdruck. Dementsprechend kann das Pneumatikmittel aus der Zwischenschicht 38 durch die Pneumatikverbindung 39 in die Umgebung 15 entweichen. Zu einem Eindringen des Pneumatikmittels in die Innenmembran 45 oder sogar zu einer Durchdringung der Innenmembran 45 kommt es jedoch nicht, da der in der Zwischenschicht 38 herrschende Druck dazu nicht ausreicht. Auf diese Weise wird verhindert, daß Pneumatikmittel auf die Hydraulikseite des Linearantriebs 1 gelangt. Die ordnungsgemäße Funktionsweise des Linearantriebs 1 kann insoweit gewährleistet werden.

## Patentansprüche

1. Linearantrieb mit integriertem pneumohydraulischen Druckübersetzer, mit folgenden Merkmalen:
- der Linearantrieb (1) weist einen Pneumatikzylinder (2) auf, in dem eine Pneumatikkolbenanordnung (5) axial verstellbar gelagert ist,
- die Pneumatikkolbenanordnung (5) weist einen Hydraulikzylinder (8) auf, in dem ein Plunger (26) und ein Hydraulikkolben (28) axial verstellbar gelagert sind,
- der Plunger (26) ist aus dem Hydraulikzylinder (8) herausgeführt und ist am Pneumatikzylinder (2) befestigt,
- der Hydraulikkolben (28) treibt eine Antriebsstange (29) an, die auf der dem Plunger (26) abgewandten Seite aus dem Hydraulikzylinder (8) und aus dem Pneumatikzylinder (2) herausgeführt ist,
- zwischen dem Plunger (26) und dem Hydraulikzylinder (8) ist ein Raum (27) ausgebildet, dessen Volumen von der Axialstellung der Pneumatikkolbenanordnung (5) abhängt,
- die Pneumatikkolbenanordnung (5) weist eine den Hydraulikzylinder (8) radial umhüllende hülsenförmige Membran (9) auf,
- radial zwischen der Membran (9) und dem Hydraulikzylinder (8) ist ein Hydraulikspeicher (32) ausgebildet, der über eine Hydraulikverbindung (33) mit einem Inneren (34) des Hydraulikzylinders (8) kommuniziert,
- während einer Schnellhubphase ist die Hydraulikverbindung (33) offen und der Hydraulikkolben (28) ist in Vorhubrichtung der Antriebsstange (29) vorgespannt und steht relativ zur Pneumatikkolbenanordnung (5) still,
- während einer Krafthubphase ist die Hydraulikverbindung (33) gesperrt und die Pneumatikkolbenanordnung (5) bewegt sich relativ zum Hydraulikkolben (28), so daß sich durch das abnehmende Volumen des Raumes (27) im Inneren (34) des Hydraulikzylinders (8) ein den Hydraulikkolben (28) antreibender Hochdruck aufbaut, sobald die Antriebsstange (29) auf ein Hindernis trifft,
**dadurch gekennzeichnet,**
**daß** im Inneren der Membran (9) eine den Hydraulikspeicher (32) umhüllende Zwischenschicht (38) ausgebildet ist, wobei eine Pneumatikverbindung (39) an die Zwischenschicht (38) einen Entgasungsdruck anlegt, der kleiner ist als ein radial außen an der Membran (9) anliegender Pneumatikdruck.

2. Linearantrieb nach Anspruch 1,
**dadurch gekennzeichnet,**
**daß** die Membran (9) eine Innenmembran (45) und eine Außenmembran (46) aufweist, zwischen denen die Zwischenschicht (38) ausgebildet ist.

3. Linearantrieb nach Anspruch 1 oder 2,
**dadurch gekennzeichnet,**
**daß** an mindestens einer der Zwischenschicht (38) zugewandten Seite mindestens eine sich zwischen den axialen Enden der Zwischenschicht (38) erstreckende Nut (55) ausgebildet ist, die mit der Pneumatikverbindung (39) kommuniziert.

4. Linearantrieb nach einem der Ansprüche 1 bis 3,
**dadurch gekennzeichnet,**
**daß** an mindestens einer der Zwischenschicht (38) zugewandten Seite mehrere axial verlaufende Nuten (55) ausgebildet sind, die mit einer in Umfangsrichtung verlaufenden Ringnut (40) kommunizieren, die ihrerseits mit der Pneumatikverbindung (39) kommuniziert oder einen Bestandteil davon bildet.

5. Linearantrieb nach einem der Ansprüche 1 bis 4,
**dadurch gekennzeichnet,**
**daß** eine die Membran (9) radial umhüllende pneumatische Vorspannungskammer (18) vorgesehen ist, die mit einem vom Plunger (26) durchdrungenen Abschnitt (19) des Pneumatikzylinders (2) kommuniziert und gegenüber einem von der Antriebsstange (29) durchdrungenen Abschnitt (20) des Pneumatikzylinders (2) abgedichtet ist.

6. Linearantrieb nach Anspruch 5,
**dadurch gekennzeichnet,**
**daß** die Pneumatikkolbenanordnung (5) eine die Membran (9) radial umgebende zylindrische Hülse (12) aufweist, wobei radial zwischen dieser Hülse (12) und der Membran (9) die Vorspannungskammer (18) ausgebildet ist.

7. Linearantrieb nach Anspruch 6,
**dadurch gekennzeichnet,**
**daß** das radial zwischen der Hülse (12) und dem Pneumatikzylinder (2) ein Ringraum (13) ausgebildet ist, der einerseits gegenüber dem vom Plunger (26) durchdrungenen Abschnitt (19) des Pneumatikzylinders (2) und andererseits gegenüber dem-von der Antriebsstange (29) durchdrungenen Abschnitt (20) des Pneumatikzylinders (2) abgedichtet ist, wobei die Pneumatikverbindung (39) mit dem Ringraum (13) kommuniziert, in dem über einen Pneumatikanschluß (14) der Entgasungsdruck herrscht.

8. Linearantrieb nach Anspruch 7,
**dadurch gekennzeichnet,**
**daß** der Pneumatikanschluß durch eine Radialöffnung (14) im Pneumatikzylinder (2) gebildet ist, so daß der Entgasungsdruck einem Umgebungsdruck entspricht, der außen am Pneumatikzylinder (2) anliegt.

9. Linearantrieb nach einem der Ansprüche 6 bis 8,
**dadurch gekennzeichnet,**
**daß** die Membran (9) an einem axialen Endabschnitt, der dem von der Antriebsstange (29) durchdrungenen Abschnitt (20) des Pneumatikzylinders (2) zugewandt ist, einen radial vorstehenden Dichtkragen (31) aufweist, der an der Hülse (12) radial dichtend anliegt.

10. Linearantrieb nach Anspruch 9,
**dadurch gekennzeichnet,**
**daß** die Membran (9) in einem Axialabschnitt, der bezüglich der Zwischenschicht (38) radial außen angeordnet ist und der zwischen dem Dichtkragen (31) und einem dem von der Antriebsstange (29) durchdrungenen Abschnitt (20) des Pneumatikzylinders (2) zugewandten Ende der Membran (9) angeordnet ist, mindestens eine Radialöffnung (47) aufweist, die einen Bestandteil der Pneumatikverbindung (39) bildet.

11. Linearantrieb nach einem der Ansprüche 2 bis 10,
**dadurch gekennzeichnet,**
**daß** die axialen Enden der Innenmembran (45) und der Außenmembran (46) als radial nach außen abstehende Ringkragen (48, 49, 50, 51) ausgebildet sind, wobei an jedem axialen Membranende die zugehörigen Ringkragen (48, 50) und (49, 51) von Innenmembran (45) und Außenmembran (46) axial dichtend aneinander anliegen.

12. Linearantrieb nach Anspruch 11,
**dadurch gekennzeichnet,**
**daß** an einer axialen Seite des Ringkragens (48, 49) der Innenmembran (45) mindestens ein axial vorstehender, ringförmiger Vorsprung (53) und/oder mindestens eine axial eindringende, ringförmige Vertiefung ausgebildet ist, der bzw. die mit einer komplementären Vertiefung (52) bzw. mit einem komplementären Vorsprung an der zugewandten Seite des Ringkragens (50, 51) der Außenmembran (46) dichtend zusammenwirkt.

13. Linearantrieb nach einem der vorhergehenden Ansprüche 1 bis 12,
**dadurch gekennzeichnet,**
**daß** ein Drucksensor (57) vorgesehen ist, der den Hydraulikdruck im Hydraulikzylinder (8) erfaßt.

14. Linearantrieb nach Anspruch 13,
**dadurch gekennzeichnet,**
**daß** der Linearantrieb (1) einen Hydraulikanschluß (56) aufweist, durch den der Hydraulikzylinder (8) mit Hydraulikmittel füllbar bzw. nachfüllbar ist, daß der Drucksensor (57) mit dem Hydraulikanschluß (56) kommuniziert oder an diesen angeschlossen ist.

## Claims

1. A linear drive with integrated pneumohydraulic pressure intensifier, with the following features:
- The linear drive (1) exhibits a pneumatic cylinder (2), in which is mounted a pneumatic piston arrangement (5) capable of axial displacement,
- The pneumatic piston arrangement (5) exhibits a hydraulic cylinder (8), in which are mounted a plunger (26) and a hydraulic piston (28), capable of axial displacement,
- The plunger (26) is moved out of the hydraulic cylinder (8) and is secured at the pneumatic cylinder (2),
- The hydraulic piston (28) drives a drive rod (29), which is moved out of the hydraulic cylinder (8) and out of the pneumatic cylinder (2) on the side turned away from the plunger (26),
- Formed between the plunger (26) and the hydraulic cylinder (8) is a space (27), the volume of which depends on the axial position of the pneumatic piston arrangement (5).
- The pneumatic piston arrangement (5) exhibits a membrane (9) in sleeve shape, which surrounds the hydraulic cylinder (8) radially,
- Formed radially between the membrane (9) and the hydraulic cylinder (8) is a hydraulic reservoir (32), which communicates via a hydraulic connection (33) with an interior (34) of the hydraulic cylinder (8),
- During a rapid stroke phase, the hydraulic connection (33) is open, and the hydraulic piston (28) is under pre-tension in the preliminary stroke direction of the drive rod (29) and stands still relative to the pneumatic piston arrangement (5),
- During a power stroke phase, the hydraulic connection (33) is blocked, and the pneumatic piston arrangement (5) moves relative to the hydraulic piston (28), so that, as a result of the decreasing volume of the space (27) in the interior (34) of the hydraulic cylinder (8), a high pressure is built up, driving the hydraulic piston (28), as soon as the drive rod (29) encounters an obstacle,
**characterised in that**
an intermediate layer (38) is formed in the interior of the membrane (9) which surrounds the hydraulic reservoir (32), whereby a pneumatic connection (38) imposes a degasification pressure on the intermediate layer (38) which is smaller than a pneumatic pressure imposed radially on the outside of the membrane (9).

2. The linear drive according to Claim 1,
**characterised in that**
the membrane (9) exhibits an internal membrane (45) and an external membrane (46), between which is formed the intermediate layer (38).

3. The linear drive according to Claim 1 or 2,
**characterised in that**
formed on at least one side turned towards the intermediate layer (38) is at least one groove (55) extending between the axial ends of the intermediate layer (38), which communicates with the pneumatic connection (39).

4. The linear drive according to one of Claims 1 to 3,
**characterised in that**
several grooves (55) running axially are formed on at least one side turned towards the intermediate layer (38), which communicate with a ring-shaped groove (40) running in the circumferential direction, which in turn communicates with the pneumatic connection (39) or forms a constituent part thereof.

5. The linear drive according to one of Claims 1 to 4,
**characterised in that**
a pneumatic pre-tension chamber (18) is provided which surrounds the membrane (9) radially, which communicates with a section (19) of the pneumatic cylinder (2) which is penetrated by the plunger (26), and is sealed against a section (20) of the pneumatic cylinder (2) which is penetrated by the drive rod (29).

6. The linear drive according to Claim 5,
**characterised in that**
the pneumatic piston arrangement (5) exhibits a cylindrical sleeve (12) surrounding the membrane (9) radially, whereby the pre-tension chamber (18) is formed radially between this sleeve (12) and the membrane (9).

7. The linear drive according to Claim 6,
**characterised in that**
a ring-shaped space (13) is formed radially between the sleeve (12) and the pneumatic cylinder (2), which on the one hand is sealed against the section (19) of the pneumatic cylinder (2) which is penetrated by the plunger (26) and, on the other, is sealed against the section (20) of the pneumatic cylinder (2) penetrated by the drive rod (29), whereby the pneumatic connection (39) communicates with the ring-shaped space (13), in which the degasification pressure prevails via a pneumatic connection (14).

8. The linear drive according to Claim 7,
**characterised in that**
the pneumatic connection is formed by a radial aperture (14) in the pneumatic cylinder (2), so that the degasification pressure corresponds to a surrounding pressure which is imposed on the outside on the pneumatic cylinder (2).

9. The linear drive according to one of Claims 6 to 8,
**characterised in that**
the membrane (9) is turned towards an axial end section, which is turned towards the section (20) of the pneumatic cylinder (2) which is penetrated by the drive rod (29), and exhibits a sealing collar (31) projecting radially, which forms a radial seal at the sleeve (12).

10. The linear drive according to Claim 9,
**characterised in that**
the membrane (9) is arranged in an axial section which is arranged radially outwards in relation to the intermediate layer (38), and which is arranged between the sealing collar (31) and an end of the membrane (9) turned towards the section (20) of the pneumatic cylinder (2) which is penetrated by the drive rod (29), exhibits at least one radial aperture (47) which forms a constituent part of the pneumatic connection (39).

11. The linear drive according to one of Claims 2 to 10,
**characterised in that**
the axial ends of the inner membrane (45) and the outer membrane (46) are formed as ring collars (48, 49, 50, 51) projecting radially outwards, whereby at each axial membrane end the ring collars (48, 50) and (49, 51) of the inner membrane (45) and the outer membrane (46) concerned are in contact with one another such as to form an axial seal.

12. The linear drive according to Claim 11,
**characterised in that**
at least one axially projecting ring-shaped projection (53) and/or at least one ring-shaped indentation, penetrating axially, is formed, which interacts with the outer membrane (46) such as to form a seal with a complementary identation (52) or a complementary projection respectively on the side of the ring collar (50, 51) turned towards it.

13. The linear drive according to one of the foregoing Claims 1 to 12,
**characterised in that**
a pressure sensor (57) is provided for, which detects the hydraulic pressure in the hydraulic cylinder (8).

14. The linear drive according to Claim 13,
**characterised in that**
the linear drive (1) exhibits a hydraulic connection (56) through which the hydraulic cylinder (8) can be filled or refilled with hydraulic media, and that the pressure sensor (57) communicates with the hydraulic connection (56) or is connected to it.

## Revendications

1. Entraînement linéaire à multiplicateur de pression hydropneumatique intégré, présentant les caractéristiques suivantes :
- l'entraînement linéaire (1) présente un cylindre pneumatique (2), dans lequel un agencement de piston pneumatique (5) est logé capable de déplacement axial,
- l'agencement de piston pneumatique (5) présente un cylindre hydraulique (8) dans lequel un piston plongeur (26) et un piston hydraulique (28) sont logés capables de déplacement axial,
- le piston plongeur (26) sort du cylindre hydraulique (8) et est fixé sur le cylindre pneumatique (2),
- le piston hydraulique (28) entraîne une tige d'entraînement (29) qui, sur le côté détourné du piston plongeur (26), sort du cylindre hydraulique (8) et du cylindre pneumatique (2),
- entre le piston plongeur (26) et le cylindre hydraulique (8) est réalisé un espace (27), dont le volume dépend de la position axiale de l'agencement de piston hydraulique (5),
- l'agencement de piston hydraulique (5) présente une membrane (9) en forme de douille enveloppant radialement le cylindre hydraulique (8),
- radialement entre la membrane (9) et le cylindre hydraulique (8) est réalisé un accumulateur hydraulique (32) qui communique via une liaison hydraulique (33) avec un intérieur (34) du cylindre hydraulique (8),
- pendant une phase de course rapide, la liaison hydraulique (33) est ouverte et le piston hydraulique (28) est précontraint dans la direction de pré-course de la tige d'entraînement (29) et est immobile par rapport à l'agencement de piston pneumatique (5),
- pendant une phase de course de force, la liaison hydraulique (33) est bloquée et l'agencement de piston pneumatique (5) se déplace par rapport au piston hydraulique (28), de telle sorte que du fait du volume décroissant de l'espace (27) à l'intérieur (34) du cylindre hydraulique (8), il se crée une haute pression entraînant le piston hydraulique (28), dès que la tige d'entraînement (29) rencontre un obstacle,
**caractérisé en ce**
**qu'**à l'intérieur de la membrane (9) est formée une couche intermédiaire (38) enveloppant l'accumulateur hydraulique (32), une liaison pneumatique (39) appliquant une pression de purge d'air à la couche intermédiaire (38), qui est plus petite qu'une pression pneumatique agissant radialement à l'extérieur sur la membrane (9).

2. Entraînement linéaire selon la revendication 1,
**caractérisé en ce**
**que** la membrane (9) présente une membrane intérieure (45) et une membrane extérieure (46), entre lesquelles est formée la couche intermédiaire (38).

3. Entraînement linéaire selon la revendication 1 ou 2,
**caractérisé en ce**
**que** sur au moins un côté orienté vers la couche intermédiaire (38) est formée, s'étendant entre les extrémités axiales de la couche intermédiaire (38), une rainure (55) qui communique avec la liaison pneumatique (39).

4. Entraînement linéaire selon l'une des revendications 1 à 3,
**caractérisé en ce**
**que** sur au moins un côté orienté vers la couche intermédiaire (38) sont formées plusieurs rainures (55) s'étendant axialement, qui communiquent avec une rainure annulaire (40) s'étendant dans la direction périphérique, qui pour sa part communique avec la liaison pneumatique (39) ou en constitue un composant.

5. Entraînement linéaire selon l'une des revendications 1 à 4,
**caractérisé en ce**
**qu'**une chambre de précontrainte (18) pneumatique, enveloppant radialement la membrane (9), est prévue, qui communique avec une section (19) du cylindre pneumatique (2) traversée par le piston plongeur (26) et qui est étanchéifiée vis-à-vis d'une section (20) du cylindre pneumatique (2) traversée par la tige d'entraînement (29).

6. Entraînement linéaire selon la revendication 5,
**caractérisé en ce**
**que** l'agencement de piston pneumatique (5) présente une douille (12) entourant la membrane (9) radialement, la chambre de précontrainte (18) étant formée radialement entre cette douille (12) et la membrane (9).

7. Entraînement linéaire selon la revendication 6,
**caractérisé en ce**
**que** radialement entre la douille (12) et le cylindre pneumatique (2) est formé un espace annulaire (13) qui est étanchéifié d'une part vis-à-vis de la section (19) du cylindre pneumatique (2) traversée par le piston plongeur (26) et d'autre part vis-à-vis de la section (20) du cylindre pneumatique (2) traversée par la tige d'entraînement (29), la liaison pneumatique (39) communiquant avec l'espace annulaire (13) dans lequel la pression de purge d'air règne via un raccord pneumatique (14).

8. Entraînement linéaire selon la revendication 7,
**caractérisé en ce**
**que** le raccord pneumatique est réalisé par une ouverture radiale (14) dans le cylindre pneumatique (2), de telle façon que la pression de purge d'air correspond à une pression ambiante qui règne extérieurement sur le cylindre pneumatique (2).

9. Entraînement linéaire selon l'une des revendications 6 à 8,
**caractérisé en ce**
**que** la membrane (9) présente, à une section d'extrémité axiale qui est orientée vers la section (20) du cylindre pneumatique (2) traversée par la tige d'entraînement (29), une collerette d'étanchéité (31) saillant radialement qui est en appui étanche radialement sur la douille (12).

10. Entraînement linéaire selon la revendication 9,
**caractérisé en ce**
**que**, dans une section axiale qui est disposée radialement à l'extérieur par rapport à la couche intermédiaire (38) et qui est disposée entre la collerette d'étanchéité (31) et une extrémité de la membrane (9) orientée vers la section (20) du cylindre pneumatique (2) traversée par la tige d'entraînement (29), la membrane (9) présente au moins une ouverture radiale (47) qui constitue un composant de la liaison pneumatique (39).

11. Entraînement linéaire selon l'une des revendications 2 à 10,
**caractérisé en ce**
**que** les extrémités axiales de la membrane intérieure (45) et de la membrane extérieure (46) sont réalisées en collerettes annulaires (48, 49, 50, 51) saillant vers l'extérieur, les collerettes annulaires (48, 50) et (49, 51) correspondantes, de la membrane intérieure (45) et de la membrane extérieure (46) étant en appui étanche les unes sur les autres à chaque extrémité de membrane axiale.

12. Entraînement linéaire selon la revendication 11,
**caractérisé en ce**
**que** sur un côté axial de la collerette annulaire (48, 49) de la membrane intérieure (45) est réalisé au moins un épaulement (53) de forme annulaire, saillant axialement et/ou au moins un évidement de forme annulaire s'avançant axialement, qui coopère de manière créant l'étanchéité avec un évidement (52) complémentaire ou un saillant complémentaire, sur le côté proximal de la collerette annulaire (50, 51) de la membrane extérieure (46).

13. Entraînement linéaire selon l'une des revendications précédentes 1 à 12,
**caractérisé en ce**
**qu'**un capteur de pression (57) est prévu, qui capte la pression hydraulique dans le cylindre hydraulique (8).

14. Entraînement linéaire selon la revendication 13,
**caractérisé en ce**
**que** l'entraînement linéaire (1) présente un raccord hydraulique (56), via lequel le cylindre hydraulique (8) peut être rempli initialement ou pour complément de produit hydraulique, que le capteur de pression (57) communique avec le raccord hydraulique (56) ou est raccordé à celui-ci.
